# EUROPÄISCHE PATENTSCHRIFT

(11) **EP 3 089 608 B1**
(45) Veröffentlichungstag und Bekanntmachung des Hinweises auf die Patenterteilung: **02.05.2018**
(21) Anmeldenummer: 14799325.7
(22) Anmeldetag: 02.09.2014
(51) Int. Cl.: A41D 15/00, A41D 3/00

(54) **KAPUZENJACKE MIT REISSVERSCHLUSS**
HOODED JACKET HAVING ZIPPER
VESTE À CAPUCHE À FERMETURE À GLISSIÈRE

(30) Priorität: 10.09.2013 DE 102013109888; 14.03.2014 DE 102014103519; 06.06.2014 DE 102014108043
(43) Veröffentlichungstag der Anmeldung: 09.11.2016
(73) Patentinhaber: Turnable UG, 56567 Neuwied (DE)
(72) Erfinder: SCHEID, Bolko Boris Otto, 56567 Neuwied (DE)
(74) Vertreter: Sroka, Peter-Christian
(86) Internationale Anmeldenummer: PCT/DE2014/100315
(87) Internationale Veröffentlichungsnummer: WO 2015/035978

(56) Entgegenhaltungen:
- WO-A1-2007/112614
- DE-U1- 8 904 516
- DE-U1- 29 612 814
- DE-U1-202011 001 224
- GB-A- 2 192 529

## Beschreibung

Die Erfindung betrifft eine Jacke mit einer eine Kapuzenöffnung aufweisenden Kapuze und einem am unteren Ende der Jackenvorderseite beginnenden Reißverschluss, der zwei sich gegenüberliegende, am unteren Ende der Jackenvorderseite beginnende Reihen von Reißverschluss-Kuppelgliedern sowie einen Reißverschlussschieber aufweist, wobei die Jacke entlang der Kuppelgliederreihen mittig in ihrer Längsrichtung in zwei Abschnitte unterteilt ist.

In der WO 2007/112614 A1 ist eine auswechselbare Bekleidungsstückkonfiguration in Form einer Jacke beschrieben, die mindestens ein erstes Jackenteil und ein zweites Jackenteil und zusammenwirkende Reißverschlussreihen an dem ersten Jackenteil bzw. an dem zweiten Jackenteil befestigt sind, so dass die beiden Jackenteile aneinander befestigt werden können. Die beiden Jackenteile einer ersten Jackeneinheit können leicht voneinander getrennt werden und mit Jackenteilen einer zweiten Jackeneinheit zusammengesetzt werden. Entsprechend Figur 5 dieser Druckschrift kann die Jacke mit einer Kapuze versehen sein. Diese Kapuze kann angefügt sein an dem Teil entweder des ersten Jackenteils oder des zweiten Jackenteils. Das
- erste Jackenteil der ersten Jackeneinheit und das zweite Jackenteil der zweiten Jackeneinheit einerseits und
- das zweite Jackenteil der ersten Jackeneinheit und das erste Jackenteil der zweiten Jackeneinheit andererseits
können beispielsweise mittels der Reißverschlüsse zusammengefügt werden. Auf diese Weise erfüllen die beiden Jackenteile die Charakteristika einer Wechseljacke.

Damit sind zwei Jackeneinheiten erforderlich, deren beispielsweise mit Reißverschlüssen miteinander verbundenen und voneinander trennbaren Jackenteile wechselweise mit den entsprechenden Jackenteilen ausgetauscht werden können.

In der DE 89 04 516 U1 ist eine kapuzenlose Kombinationsjackenkonfiguration beschrieben. Für diese Konfiguration werden zwei Jackeneinheiten benötigt, von denen jede zwei in Körperlängsrichtung voneinander trennbare linke und rechte Jackenteile enthält. Auf diese Weise kann z.B. das rechte Jackenteil der ersten Jackeneinheit mit dem linken Jackenteil der zweiten Jackeneinheit kombiniert bzw. verbunden werden.

Ähnliche kapuzenlose Jackensysteme sind beschrieben in der DE 20 2011 001 224 U2, DE 296 12 814 U1 sowie GB 2 192 529 A.

In der DE 20 2004 015 754 U1 und DE 89 04 516 U1 sind Jacken beschrieben, die an ihrer Vorderseite und an ihrer Rückseite jeweils einen Reißverschluss aufweisen, die jeweils von den Jackenunterseiten bis zum Halsansatz bzw. Kragen reichen. Die in der DE 89 04 516.5 beschriebene Jacke ist mit abnehmbaren und austauschbaren Ärmeln versehen, wobei die jeweils zweigeteilten Jackenvorder- und Jackenrückseiten unterschiedliche Musterungen aufweisen. Bei diesen bekannten Jacken bleiben die Vorderseitenteile und ebenso die Rückseitenteile stets als solche erhalten und können nur mit entsprechend zugeschnittenen Vorderseitenteilen und Rückseitenteilen zu einer zweiten Jacke kombiniert werden.

Bekannt sind mit Reißverschlüssen ausgestattete so genannte Wendejacken mit an ihren Innen- und Außenseite unterschiedlichen Musterungen. Unter den Begriff "Musterungen" fallen unterschiedliche Designs, Farbgebungen, Applikationen und dergleichen. Derartige Wendejacken können auch mit abnehmbaren und wieder an den Jackenkorpus ansetzbaren Ärmeln ausgestattet sein, die dann ebenfalls an ihren Innen- und Außenseiten unterschiedlich gemustert sein können.

Der Erfindung liegt die Aufgabe zugrunde, eine Jacke gemäß dem Oberbegriff des Anspruchs 1 so zu gestalten, dass zum Tragen der Jacken die Vorder- und Rückseiten nur einer Jackeneinheit gegeneinander austauschbar sind.

Zur Lösung dieser Aufgabe ist die erfindungsgemäße Jacke gekennzeichnet durch die Merkmale des Anspruchs 1.

Auf diese Weise besteht die Möglichkeit, die Vorderseiten und die Rückseiten der Jacke gegeneinander auszutauschen.

Bevorzugte Ausführungsformen der Erfindung sind in Unteransprüchen behandelt.

Die im Anspruch 5 behandelten teilbaren Zwei-Wege-Reißverschlüsse vorzugsweise in O-Form sind bekannt.

Die Erfindung wird im Folgenden anhand der Zeichnung näher beschrieben:
- Figur 1: zeigt bei geöffnetem Reißverschluss eine virtuelle Ansicht einer Jacke, die entlang ihrer Vorder- und Rückseiten mittig in ihrer Längsrichtung in zwei Abschnitte unterteilt ist. Die Figur zeigt die Jacke in einer virtuellen Draufsicht; real sind die Vorder- und Rückseiten miteinander verbunden, wie es durch die gestrichelten Linien a schematisiert dargestellt ist.
- Figur 2: zeigt vergleichbar mit Figur 1 die "aufgeklappte" Jacke, in einer der Konfiguration von Figur 3 entsprechenden Darstellung.
- Figur 3: zeigt die Vorderansicht der erfindungsgemäßen Jacke in einem ersten Benutzungszustand;
- Figur 4: zeigt die Rückansicht der in Figur 3 dargestellten Jacke;
- Figur 5: zeigt die Jacke in einem zweiten Benutzungszustand, bei dem die gemäß Figur 4 bisherige Rückseite zur Vorderseite gedreht ist;
- Figur 6: zeigt die Rückansicht der in Figur 5 dargestellten Jacke;
- Figuren 7 - 10: zeigen vergleichbar mit den Figuren 3 - 6 die Jackenvorder- und - rückansichten in ihren jeweiligen Benutzungszuständen, allerdings jeweils mit zurückgelegter Kapuze.

Gemäß Figur 1 ist die erfindungsgemäße Jacke entlang ihrer Vorder- und Rückseiten mittig in ihrer Längsrichtung in zwei Abschnitte I und II, d.h. einen links dargestellten Jackenabschnitt I und einen rechts dargestellten Jackenabschnitt II unterteilt. Die Jackenvorderseiten 1.1 und 1.2 sind mit den Jackenrückseiten 2.1 und 2.2 miteinander verbunden, wie es durch die gestrichelten Linien a schematisiert dargestellt ist.

An den einander zugewandten Rändern der beiden Jackenabschnitte I und II sind Streifen (Reihen) 3.1 und 3.2 angebracht, die mit einer Vielzahl von (im Einzelnen nicht dargestellten) Reißverschluss-Kuppelgliedern bestückt sind und sich durchgehend über die gesamte Jackenvorder- und Jackenrückseite einschließlich der Kapuze 4.1 und 4.2 erstrecken. Diese Streifen (Reihen) 3.1 und 3.2 beginnen am unteren Ende der Jackenvorderseite 1.1 und 1.2 und verlaufen von dort weiter entlang der die Kapuzenöffnung begrenzenden Ränder durch die in ihrer Längsrichtung geteilten Kapuze 4.1 und 4.2 bis zur Jackenrückseite 2.1 und 2.2 und enden am unteren Ende der Jackenrückseite 2.1 und 2.2. Es sind vorzugsweise zwei selbstarretierende Reißverschlussschieber 5 vorgesehen, um die beiden Jackenabschnitte I und II gemäß Figur 2 zu einer Jacke zusammen zu fügen.

Bei dem erfindungsgemäß verwendeten Reißverschluss handelt es sich um einen so genannten teilbaren Zwei-Wege-Reißverschluss vorzugsweise in O-Form.

In Figur 1 sind die beiden Reißverschluss-Kuppelgliederreihen 3.1 und 3.2 in ihrem komplett geöffneten Zustand dargestellt.

Gemäß Figur 2 sind die Reißverschluss-Kuppelgliederreihen 3.1 und 3.2 mittels der beiden Reißverschlussschieber 5 teilweise bzw. größtenteils geschlossen, wobei der erste Reißverschlussschieber 5 etwa bis zum oberen Brustbereich hochgezogen ist, während der an die Jackenrückseite anschließende Teil des Reißverschlusses mittels des zweiten Reißverschlussschiebers 5 etwa bis zum oberen Bereich der Kapuze 4.1 und 4.2, bzw Stirnbereich einer der Jacke tragenden Person, hochgezogen ist.

Figur 3 zeigt eine Vorderansicht der erfindungsgemäßen Jacke in einem ersten Benutzungszustand, der dem in Figur 2 dargestellten, virtuell aufgeklappten Zustand der Jacke entspricht.

Figur 4 zeigt die Rückseite der in Figur 3 dargestellten Jacke.

Figur 5 zeigt die erfindungsgemäße Jacke in einem zweiten Benutzungszustand, bei dem die gemäß Figur 4 ursprüngliche Jackenrückseite 2.1 und 2.2 nunmehr die Jackenvorderseite bildet.

Figur 6 zeigt die Rückseite der in Figur 5 dargestellten Jacke.

In den Figuren 2 bis 10 ist der Reißverschluss in jeweils einem teilweise bzw. größtenteils zugezogenen Zustand dargestellt.

Die Figuren 7 bis 10 zeigen vergleichbar mit den Figuren 3 bis 6 die Jackenvorder- und -rückseiten in ihren jeweiligen Benutzungszuständen, allerdings jeweils mit zurückgelegter Kapuze.

Die Jacke ist, soweit es das Jackenmaterial betrifft, in zwei asymmetrische Jackenabschnitte I und II unterteilt. Die Vorder- und Rückseiten der beiden Jäckenabschnitte I und II sind unterschiedlich gemustert und zwar vorzugsweise sowohl an ihrer Innenseite als auch an ihrer Außenseite. Auf diese Weise besteht die Möglichkeit die Jacke in einer Vielzahl von Benutzungszuständen bzw. Kömbinationsmöglichkeiten zu tragen. Die ersten beiden Benutzungszustände wurden bereits näher beschrieben. Wenn man nun die erfindungsgemäße Jacke auf links dreht, ergeben sich unmittelbar zwei weitere Benutzungszustände, da auch diese Jackenvorderseiten und Jackenrückseiten gegeneinander austauschbar sind. Öffnet man den Reißverschluss komplett und teilt die Jacke in ihre beiden Abschnitte I und II und dreht jeweils nur einen dieser beiden Abschnitte auf links und fügt sie wieder mit Hilfe des Reißverschlusses zusammen ergeben sich hieraus maximal vier weitere Benutzungszustände. Wenn man die Wendeärmel noch mit einbezieht, ergeben sich etliche weitere Kombinationsmöglichkeiten, da die Ärmel ebenfalls vorzugsweise nach Art von Wendejacken innen und außen unterschiedlich gemustert sind. Die Jackenärmel können vorzugsweise mittels nicht dargestellter Reißverschlüsse abnehmbar und wieder ansetzbar sein.

Die Kapuzenabschnitte 4.1 bzw. 4.2 sind vorzugsweise einstückig an die Jackenabschnitte I und II angeformt.

Die Erfindung betrifft auch ärmellose Jacken.

## Patentansprüche

1. Jacke (1) mit einer eine Kapuzenöffnung aufweisenden Kapuze (4.1 und 4.2) und mit einem am unteren Ende der Jackenvorderseite (1.1 und 1.2) beginnenden Reißverschluss, der zwei sich gegenüber liegende, am unteren Ende der Jackenvorderseite (1.1 und 1.2) beginnende Streifen (Reihen) (3.1 und 3.2) von Reißverschluss-Kuppelgliedern sowie einen Reißverschlussschieber (5) aufweist, wobei die Jacke entlang der Kuppelgliederreihen (3.1 und 3.2) mittig in ihrer Längsrichtung in zwei Abschnitte I; II unterteilt ist, **dadurch gekennzeichnet, dass** die Streifen (Reihen) (3.1; 3.2) von Reißverschluss-Kuppelgliedern sich durchgehend mittig im wesentlichen über die gesamte Jackenvorder- und Jackenrückseiten und entlang der die Kapuzenöffnung begrenzenden Ränder durch die in ihrer Längsrichtung geteilte Kapuze (4.1; 4.2) bis zur Jackenrückseite (2.1 und 2.2) erstrecken und am unteren Ende der Jackenrückseite enden, und dass den Streifen (Reihen) (3.1; 3.2) ein weiterer Reißverschlussschieber zugeordnet ist.

2. Jacke nach Anspruch 1, **dadurch gekennzeichnet, dass** sie bezogen auf das Jackenmaterial in zwei symmetrische Abschnitte (I; II) unterteilt ist.

3. Jacke nach Anspruch 1 oder 2, **dadurch gekennzeichnet, dass** ihre Vorder- und Rückseiten unterschiedlich gemustert und oder gestaltet sind.

4. Jacke nach einem der Ansprüche 1 bis 3, **dadurch gekennzeichnet, dass** ihre Vorder- und Rückseiten innen und oder außen unterschiedlich gemustert und oder gestaltet sind.

5. Jacke nach einem der Ansprüche 1 bis 4, **gekennzeichnet dadurch, dass** der Reißverschluss ein teilbarer, Zwei-Wege-Reißverschluss vorzugsweise in O-Form ist.

6. Jacke nach einem der Ansprüche 1 bis 5, **dadurch gekennzeichnet, dass** mindestens einer der beiden Reißverschlussschieber (5) selbstarretierend ist.

7. Jacke nach einem der Ansprüche 1 bis 6, **dadurch gekennzeichnet, dass** an jeden Jackenabschnitt (I, II) ein Kapuzenabschnitt (4.1 bzw. 4.2) insbesondere einstückig angeformt/angenäht ist.

8. Jacke nach einem der Ansprüche 1 bis 7, die mit Ärmeln ausgestattet ist, **dadurch gekennzeichnet, dass** sie Jackenärmel aufweist, die nach Art von Wendejacken innen und außen unterschiedlich gemustert und oder gestaltet sind.

9. Jacke nach Anspruch 8, **dadurch gekennzeichnet, dass** die Jackenärmel abnehmbar und wieder ansetzbar an den Jackenkorpus angesetzt sind.

10. Jacke nach einem der Ansprüche 1 bis 7, **dadurch gekennzeichnet, dass** sie ärmellos ist.

## Claims

1. Jacket (1) with hood (4.1 and 4.2) which contains a hood opening, and with a zip fastener which begins at the lower end of the front side (1.1 and 1.2) of the jacket and which contains two tapes (rows) (3.1 and 3.2) of zip-fastener connecting elements which begin at the lower end of the front side of the jacket, and a zipper slider (5), which jacket is separated centrally in its longitudinal directed into two segments I; II along the connecting element rows (3.1 and 3.2) **characterized in that** the tapes (rows) (3.1 and 3.2) of the zip-fastener connecting elements essential extend centrally and continuously over the entire front side and the entire back side of the jacket and along the edges of the hood opening hood (4.1; 4.2) which hood (4.1; 4.2) is separated in its longitudinal direction until the back side (2.1 and 2.2) of the jacket, which tapes (rows) terminate at the lower end of the back side of the jacket, and **in that** a further zipper slide is associated the tapes (rows) (3.1; 3.2).

2. Jacket according to claim 1, **characterized in that** as far as the material of the jacket is concerned it is diveded into two symmetric segments (I; II).

3. Jacket according to claim 1 or 2, **characterized in that** its front and back sides are patterned differentially.

4. Jacket according to one of the claims 1 to 3, **characterized in that** its front and back sides are patterned differentially on the inside and on the outside.

5. Jacket according to one of the claims 1 to 4, **characterized in that** the zip-fastener is a seperable, two-ways zip-fastener, preferably in O-form.

6. Jacket according to one of the claims 1 to 5, **characterized in that** at least one of the zipper sliders (5) is self-locking.

7. Jacket according to one of the claims 1 to 6, **characterized in that** each segment (I, II) of the jacket has a hood segment (4.1 and 4.2, respectively) which is formed thereon sewn on, especially as one piece.

8. Jacket according to one of the claims 1 to 7, which is provided with sleeves, **characterized in that** the jacket-sleeves are patterned differently on the inside and on the outside in the manner of reversible jackets.

9. Jacket according to claim 8, **characterized in that** the jacket sleeves are removable and again re-attachable to the corpus of jacket.

10. Jacket according to one of the claims 1 to 7 **characterized in that** it contains no sleeve.

## Revendications

1. Veste (1) avec une capuche (4.1 et 4.2) contenant une ouverture de capuche et une fermeture-éclair qui commence à l'extrémité inférieure de la face avant (1.1 et 1.2) de la veste, et qui contient deux bandes (files) (3.1 et 3.2) des éléments d'attelage de fermeture-éclair et un curseur de fermeture-éclair (5), la veste étant séparée le long des éléments d'attelage centriquement dans sa direction longitudinale en deux sections I ; II, **caractérisée en ce que** les bandes (files) (3.1 et 3.2) des éléments d'attelage de fermeture-éclair s'étendent continuellement et centriquement, essentiellement le long des entières faces antérieures et des entières faces derrières et le long des bords, qui délimitent l' ouverture de capuche à travers de la capuche (4.1 ; 4.2) qui est séparée le long de sa direction longitudinale, jusqu'à la face arrière (2.1 ; 2.2) et se terminent au bord inférieur de la veste, et qu'un autre curseur de fermeture-éclair est attribue à les bandes (files) (3.1 et 3.2).

2. Veste selon la revendication 1 **caractérisée en ce qu'**elle, relativement au matériau de la veste, est séparée en deux sections symétriques (I ; II).

3. Veste selon la revendication 1 ou 2, **caractérisée en ce que** leurs faces avants et faces derrières sont dessinées et/ou modelées différentes.

4. Veste selon l'une des revendications 1 à 3, **caractérisée en ce que** leurs faces antérieures et leurs faces derrières sont dessinées et/ou modelées différentes à l'intérieure et/ou à l'extérieur.

5. Veste selon l'une des revendications 1 à 4 **caractérisée en ce que** la fermeture-éclair est une fermeture-éclair divisible à double sens de préférence en O-forme.

6. Veste selon l'une des revendications 1 à 5 **caractérisée en ce que** au moins l'une des deux fermeture-éclair (5) est autobloquant.

7. Veste selon l'une des revendications 1 à 6 **caractérisée en ce qu'**une section de capuche (4.1 ou 4.2 respectivement) est attachée particulièrement d'une pièce aves au cou due a chaque section de veste (I, II).

8. Veste selon l'une des revendications 1 à 7 qui est garnie avec manches **caractérisée en ce que** les manches sont dessinées et/ou modelées différent à l'intérieure et/ou à l'extérieure.

9. Veste selon la revendication 8 **caractérisée en ce que** les manches de la veste sont attachées détachablement et ou rèappliquablement.

10. Veste selon l'une des revendications 1 à 7 **caractérisée en ce qu'**elle est une veste sans manches.
